# EUROPÄISCHE PATENTSCHRIFT

(11) **EP 0 037 014 B1**
(45) Veröffentlichungstag und Bekanntmachung des Hinweises auf die Patenterteilung: **31.10.1984**
(21) Anmeldenummer: 81102020.5
(22) Anmeldetag: 18.03.1981
(51) Int. Cl.: H01R 13/627, H01R 13/506

(54) **Steckverbindung**
Plug- and socket-connector
Connecteur à fiches

(30) Priorität: 28.03.1980 DE 3012239
(43) Veröffentlichungstag der Anmeldung: 07.10.1981
(73) Patentinhaber: SIEMENS AKTIENGESELLSCHAFT, 80333 München (DE)
(72) Erfinder: Reis, Edmund, D-8520 Erlangen (DE); Wondra, Arthur, D-8520 Erlangen (DE)

## Beschreibung

Die Erfindung bezieht sich auf eine Steckverbindung mit einem ersten, als Buchsenteil ausgebildeten Verbindungsteil, das einen Innenraum aufweist, mit einem Buchsenkörper, der im Zentrum des Innenraumes des Buchsenteils derart angeordnet ist, daß zwischen dem Buchsenteil und dem Buchsenkörper ein geschützter etwa ringförmiger Innenraum besteht, mit im Buchsenkörper angeordneten elektrischen Steckbuchsen mit einem zum Buchsenteil passenden zweiten, als Steckerteil ausgebildeten Verbindungsteil, das als Steckbuchse ausgebildet ist, mit elektrischen Steckstiften, die innerhalb des Steckerteils angeordnet sind, und mit einer Einrastvorrichtung, die einen federnd gehalterten Rastbuckel und eine Vertiefung umfaßt, wobei der Rastbuckel an einem der beiden Verbindungsteile und die Vertiefung am anderen der beiden Verbindungsteile angeordnet ist, derart, daß beim Einführen des Steckerteils in den etwa ringförmigen Innenraum zwischen dem Buchsenteil und dem Buchsenkörper die Steckstifte in die Steckbuchsen eingeführt werden und der Rastbuckel in die Vertiefung einrastet.

Es sind bereits Steckverbindungen in der in Fig. 1 dargestellten Form mit einer federnden Zunge mit Rastbuckel vorbekannt. Wie in der Figurenbeschreibung noch näher erläutert, liegt die Zunge jedoch frei und ist mechanischen Beanspruchungen unnötig stark ausgesetzt. Außerdem besteht Verschmutzungsgefahr.

Eine Steckverbindung der eingangs genannten Art ist aus der US-PS 4 070 080 bekannt. Die bekannte Steckverbindung besitzt eine Einrastvorrichtung, die aus zwei Zapfen an der Innenwand des Buchsenteils und zwei Vertiefungen an der Außenwand des Steckerteils besteht. Bei dieser Steckverbindung ist nicht ganz leicht zu erkennen, ob die beiden Steckteile vor dem Zusammenstecken zutreffend aufeinander ausgerichtet sind. Zum Lösen der Verbindung muß der Buchsenteil seitlich gequetscht werden.

Aufgabe vorliegender Erfindung ist es, eine Steckverbindung der eingangs genannten Art anzugeben, deren Steckteile gegen mechanische Beanspruchung und Verschmutzung gut geschützt sind und verhältnismäßig einfach hergestellt werden können, insbesondere im Spritzgußverfahren, wobei ein schnelles Verbinden und Lösen der Steckteile möglich sein soll.

Diese Aufgabe wird erfindungsgemäß dadurch gelöst, daß die Einrastvorrichtung umfaßt ein mit der als Kerbe ausgebildeten Vertiefung versehenes, abgeflachtes Wandstück an der Steckbuchse des Steckerteils, und einen am Umfang des Buchsenkörpers ausgebildeten abgeflachten Bereich, dem benachbart sind eine federnde, den Rastbuckel tragende Zunge in Längsrichtung des Buchsenkörpers erstreckt, die endseitig im Innenraum des Buchsenteils gehaltert ist, wobei zwischen der Zunge und dem abgeflachten Bereich am Umfang des Buchsenkörpers ein Schlitz vorgesehen ist, dessen Breite in etwa gleich der Dicke des in den Schlitz einzuführenden abgeflachten Wandstücks ist.

Bei dieser Steckverbindung braucht der geschützte Innenraum nicht unbedingt kreisförmig ausgebildet zu sein, z. B. ist auch eine etwas rechteckförmige Kontur möglich, wenn ein rechteckförmiger Buchsenkörper vorgesehen ist. Weiterhin können auch die Steckstifte und Steckbuchsen im Steckerteil bzw. im Buchsenkörper vertauscht sein.

Vorteilhafte Weiterbildungen der Erfindung ergeben sich aus den Unteransprüchen.

Ein Ausführungsbeispiel der Erfindung wird anhand der Zeichnung näher beschrieben. Es zeigt
Fig. 1 eine bekannte Steckverbindung,
Fig. 2 ein Ausführungsbeispiel einer erfindungsgemäßen Steckverbindung in Seitenansicht, teilweise im Schnitt,
Fig. 3 das Ausführungsbeispiel der Fig. 2 in perspektivischer Ansicht.

Fig. 1 zeigt ein Steckerteil 1, das als Steckbuchse mittels eines Montageflansches 2 an einem Gerät montierbar ist. Das Steckerteil 1 umfaßt einen Buchsenhohlraum 3, in dem sich Steckstifte 4 befinden. Mit 5 sind die geräteseitigen Anschlüsse der Steckstifte 4 bezeichnet. Das Steckerteil 1 ist als Spritzgußteil ausgeführt und an der Unterseite des Hohlraumes 3 mit einer Längsnut 6 versehen, in die etwa in Mittenposition vom verdünnten Boden 7 her ein Rastbuckel 8 ragt. Die Höhe der Längsnut 6 ist mit b bezeichnet. Passend zum Steckerteil 1 ist auf der rechten Seite ein Buchsenteil 9 als Buchsenstekker am Kopf 10 eines Leitungskabels 11 dargestellt. Die zu den Steckstiften 4 des Steckerteiles 1 passenden Steckkontakte des Buchsenteiles 9 sind mit 12 bezeichnet. Das im wesentlichen kreisförmige Buchsenteil 9 ist an der Unterseite flach abgeschnitten. Der Abschnitt ist durch eine in Längsrichtung des Buchsenteiles 9 frei verlaufende Zunge 13 ersetzt, die mit einem endständigen Anschlag 14 dicht an der Unterseite des Steckerteiles 9 anliegt. Im Mittenteil trägt die Zunge 13 einen nach außen, d. h. vom Buchsenteil 9 weggerichteten Rastbuckel 15. Wie eingangs schon erwähnt, ist die freie Rastzunge 13 gegen mechanische Beanspruchung und gegen Verschmutzung nur unzureichend geschützt.

Demgegenüber erlaubt die Ausführung gemäß den Fig. 2 und 3 eine wesentlich verbesserte Absicherung der Zunge. Die Steckverbindung der Fig. 2 und 3 umfaßt wieder ein Steckerteil 16, das diesmal jedoch als Steckbuchse am Kabelkopf 17 des Leitungskabels 18 angeordnet ist. Im Buchsenhohlraum 19 des Steckerteiles 16 befinden sich wieder Steckstifte 20. Die im wesentlichen runde Buchse des Steckteiles 16 ist am unteren Teil zu einem ebenen Wandstück 21 abgeflacht; das dortige dünnere Wandstück 21 besitzt an der Unterseite eine einwärts gerichtete Kerbe 22. Die Wandstärke des Wandstücks 21 ist mit B angegeben. Das passende Steckteil sitzt in einem Buchsenteil 23, der wieder mittels eines Montageflansches 24 über Montagelöcher 25 (Verschrauben od. dgl.) an einem Gerät montierbar ist. Dieses Steckteil wird als Buchsenkörper 27 bezeichnet. Er bildet zusammen mit dem äußeren Buchsenteil 23 unter Freilassung eines etwa ringförmigen Innenraums 26 ein einziges Spritzgußteil nach Art eines Koaxialstückes. Die Steckbuchsen des Buchsenkörpers 27 für die Steckstifte 20 des Steckerteiles 16 sind mit 28 bezeichnet. Sie haben geräteseitige Anschlüsse 29. Der im wesentlichen runde Buchsenkörper 27 hat an der Unterseite einen abgeflachten Bereich.

Statt die Steckstifte 20 dem Steckerteil 16 und die Steckbuchsen 28 dem Buchsenteil 23 zuzuordnen, könnte auch umgekehrt vorgegangen werden. Die Bezeichnungen »im wesentlichen rund« für die Buchse des Steckerteiles 16 und »etwa ringförmig« für den Innenraum 26 des Buchsenteiles sind hier dahingehend zu verstehen, daß bei anderen als dem in den Fig. 2 und 3 gezeigten runden Querschnitt von Stecker- und Buchsenteil 16 bzw. 23 auch die Konturen der Buchse des Steckerteils 16 und des Innenraumes 26 des Buchsenteiles entsprechend von der runden bzw. ringförmigen Ausbildung abweichen.

Um die Breite B eines Schlitzes 33 unterhalb des abgeflachten Bereiches verläuft in Längsrichtung des Buchsenkörpers 27 im Innenraum 26 des Buchsenteils 23, gegen äußere mechanische Beanspruchung und gegen Verschmutzung geschützt, eine langgestreckte integrierte Zunge 30 aus Kunststoff, die einen einwärts, also zum Umfang des Buchsenkörpers 27 hin gerichteten Rastbuckel 31 und einen auswärts gerichteten Anschlag 32 besitzt. Die langgestreckte Zunge 30 ist so nach dem Zusammenstecken zwischen zwei entfernten Punkten fixiert, was eine langanhaltende Elastizität ohne Ermüdungserscheinungen der Federkraft garantiert.

Beim Einstecken des Steckerteiles 16 in das Buchsenteil 23 schiebt sich der als Steckbuchse ausgeführte Steckerteil 16 im Buchsenhohlraum 26 des Buchsenteils 23 über den Buchsenkörper 27. Hierdurch werden einerseits die Steckstifte 20 des Steckerteils 16 in die Steckbuchsen 28 des Buchsenteiles 23 eingeschoben. Andererseits dringt auch die untere abgeflachte Wand 21 des Steckerteiles 16 in den Schlitz 33 zwischen dem abgeflachten Bereich des Buchsenkörpers 27 und der Zunge 30 ein. Sobald die Außenwand des Steckerteiles 16 den Rastbuckel 31 der Zunge 30 des Buchsenteils 23 erreicht, wird die Zunge 30 samt Rastbuckel 31 elastisch nach unten gedrückt, und zwar so lange, bis sich die Kerbe 22 des Steckerteiles 16 am Ort des Rastbuckels 31 auf der Zunge 30 befindet. Der Rastbuckel 31 rastet dann mit hörbar hellem Klang in die Kerbe 22 ein, so daß dem Benutzer angezeigt ist, daß die Rastverbindung hergestellt ist.

Bei den Ausführungsbeispielen der Fig. 2 und 3 befindet sich in Umkehr zur bekannten Steckverbindung der Fig. 1 das Buchsenteil 23 am Gerät, während das Steckerteil 16 am Kabelkopf 17 angeordnet ist. Damit ist ein besserer Berührschutz auf der Seite des Gerätes gegen z. B. im Störungsfall anliegende hohe Spannung gegeben. Die Steckverbindung wird damit insgesamt besser gegen eine eventuelle Gefahr abgesichert.

Das abgeflachte Wandstück 21 des buchsenförmigen Steckerteiles 16 und der abgeflachte Bereich des Buchsenkörpers 27 lassen den Benutzer leicht die richtige Zuordnung beider Steckverbindungsteile 16, 23 erkennen. Darüber hinaus trägt im Ausführungsbeispiel der Fig. 2 und 3 der Buchsenkörper 27 an seinem Umfang örtlich verteilt noch zwei Längsnuten 34 und 35, zu denen Stege 36 und 37 an der Innenwandung des Steckerteils 16 passen. Diese Nut/Steg-Kombinationen gewährleisten durch ihre Ausbildung und Anordnung zusätzlich die richtige Zusammenführung beider Steckverbindungsteile.

## Patentansprüche

1. Steckverbindung
a) mit einem ersten, als Buchsenteil (23) ausgebildeten Verbindungsteil, das einen Innenraum aufweist,
b) mit einem Buchsenkörper (27), der im Zentrum des Innenraumes des Buchsenteils (23) derart angeordnet ist, daß zwischen dem Buchsenteil (23) und dem Buchsenkörper (27) ein geschützter, etwa ringförmiger Innenraum (26) besteht,
c) mit im Buchsenkörper (27) angeordneten elektrischen Steckbuchsen (28),
d) mit einem zum Buchsenteil (23) passenden zweiten, als Steckerteil (16) ausgebildeten Verbindungsteil, das als Steckbuchse ausgebildet ist,
e) mit elektrischen Steckstiften (20), die innerhalb des Steckerteils (16) angeordnet sind, und
f) mit einer Einrastvorrichtung, die einen federnd gehalterten Rastbuckel (31) und eine Vertiefung (22) umfaßt, wobei der Rastbukkel (31) an einem der beiden Verbindungsteile (16, 23) und die Vertiefung (22) am anderen der beiden Verbindungsteile (16, 23) angeordnet ist, derart, daß beim Einführen des Steckerteils (16) in den etwa ringförmigen Innenraum (26) zwischen dem Buchsenteil (23) und dem Buchsenkörper (27) die Steckstifte (20) in die Steckbuchsen (28) eingeführt werden und der Rastbuckel (31) in die Vertiefung (22) einrastet,
dadurch gekennzeichnet, daß die Einrastvorrichtung umfaßt:
ein mit der als Kerbe ausgebildeten Vertiefung (22) versehenes, abgeflachtes Wandstück (21) an der Steckbuchse des Steckerteils (16), und einen am Umfang des Buchsenkörpers (27) ausgebildeten, abgeflachten Bereich, dem benachbart sich eine federnde, den Rastbuckel (31) tragende Zunge (30) in Längsrichtung des Buchsenkörpers (27) erstreckt, die endseitig im Innenraum des Buchsenteils (23) gehaltert ist,
wobei zwischen der Zunge (30) und dem abgeflachten Bereich am Umfang des Buchsenkörpers (27) ein Schlitz (33) vorgesehen ist, dessen Breite (B) in etwa gleich der Dicke des in den Schlitz (33) einzuführenden abgeflachten Wandstücks (21) ist.

2. STeckverbindung nach Anspruch 1, dadurch gekennzeichnet, daß der Buchsenkörper (27) zusammen mit dem Buchsenteil (23) und der Zunge (30) unter Freilassung des geschützten Innenraums (26) als ein einziges Spritzgußteil nach Art eines Koaxialstückes ausgebildet ist.

3. Steckverbindung nach Anspruch 1 oder 2, dadurch gekennzeichnet, daß die Zunge (30) aus Kunststoff besteht.

4. Steckverbindung nach einem der Ansprüche 1 bis 3, dadurch gekennzeichnet, daß die Zunge (30) im Bereich der Stirnfläche des Buchsenkörpers (27) mit einem Anschlag (32) versehen ist, der gegen die Innenwand des Buchsenteils (23) gerichtet ist, derart, daß der Anschlag (32) eine vom Haltepunkt der Zunge (30) am Buchsenteil (23) entfernte, zweite Stütze für die Zunge (30) bildet.

5. Steckverbindung nach einem der Ansprüche 1 bis 4, dadurch gekennzeichnet, daß das Buchsenteil (23) mit einem Montageflansch (24) zur Montage an einem Gerät versehen ist.

6. Steckverbindung nach einem der Ansprüche 1 bis 5, dadurch gekennzeichnet, daß der Buchsenkörper (27) und das Steckerteil (16) mit zueinander passenden Nut-Steg-Kombinationen (34,36; 35, 37) versehen sind.

## Claims

1. A plug connection
a) with a first connection component which is designed as socket component (23) and which has an interior chamber,
b) with a socket body (27) which is arranged in the centre of the interior of the socket component (23) in such manner that a protected somewhat ring-shaped inner chamber (26) exists between the socket component (23) and the socket body (27),
c) with electric plug sockets (28) which are arranged in the socket body (27),
d) with a second connection component which matches the socket component (23), is designed as plug component (16) and which forms a plug socket,
e) with electric guide pins (20) which are arranged inside the plug component (16), and
f) with an engaging device which comprises a spring-mounted engaging projection (31) and a recess (22), where the engaging projection (31) is arranged on one of the two connection components (16, 23) and the recess (22) is arranged on the other of the two connection components (16, 23), in such manner that when the plug component (16) is introduced into the approximately ring-shaped inner chamber (26) between the socket component (23) and the socket body (27) the guide pins (20) are introduced into the plug sockets (28) and the engaging projection (31) engages into the recess (22),
characterised in that the engaging device comprises:
a flattened wall component (21), provided with the recess (22) designed as a groove, on the plug socket of the plug component 16, and
a flattened zone which is formed on the periphery of the socket body (27) and adjacent which a spring-like tongue, which bears the engaging projection (31), extends in the longitudinal direction of the socket body (27) and is supported at the end side in the inner chamber of the socket component (23),
where between the tongue (30) and the flattened zone at the periphery of the socket body (27) a slot (33) is provided whose width (B) is approximately equal to the thickness of the flattened wall component (21) which is to be introduced into the slot (33).

2. A plug connection as claimed in claim 1, characterised in that the socket body (27) together with the socket component (23) an the tongue (30) - leaving free the protected inner chamber (26) - is designed as one single injection-moulding in the form of a coaxial component.

3. A plug connection as claimed in claim 1 or 2, characterised in that the tongue (30) comprises a synthetic material.

4. A plug connection as claimed in one of the claims 1 to 3, characterised in that in the region of the end face of the socket body (27), the tongue (30) is provided with a stop means (32) which is directed towards the inner wall of the socket component (23) in such manner that the stop means (32) forms a second support for the tongue (30), which support is arranged at a distance from the support point of the gongue (30) in relation to the socket component (23).

5. A plug connection as claimed in one of the claims 1 to 4, characterised in that the socket component (23) is provided with a mounting flange (24) for mounting on a device.

6. A plug connection as claimed in one of the claims 1 to 5, characterised in that the socket body (27) and the plug component (16) are provided with groove-rib-cimbinations (34, 36; 35, 37) which match one another.

## Revendications

1. Liaison par enfichage
a) avec un premier élément de liaison réalisé sous la forme d'un élément à douille (23), et présentant une chambre intérieure,
b) avec un corps à douilles (27) disposé de telle manière au centre de la chambre intérieure de l'élément à douille (23) qu'entre ce dernier et le corps à douilles (27) il se forme une chambre intérieure protégée (26), à peu près de forme annulaire,
c) avec des douilles électriques à enfichage (28) disposées dans le corps à douilles (27),
d) avec un second élément de liaison adapté à l'élément à douille (23), réalisé sous la forme d'un élément à enfichage (16) et conçu à la manière d'une douille à enfichage,
e; avec des broches électriques à enfichage (20) qui sont disposées à l'intérieur de l'élément à enfichage (16), et
f) avec un dispositif d'encliquetage comportant un bec d'encliquetage (31) monté élastiquement et une dépression (22), le bec d'encliquetage (31) étant disposé sur l'un des éléments de liaison (16, 23) et la dépression (22) sur l'autre des deux éléments de liaison (16, 23) de façon que lors de l'introduction de l'élément à enfichage (16) de la chambre intérieure (26), sensiblement annulaire, entre l'élément à douille (23) et le corps à douilles (27), les broches à enfichage (20) sont introduites dans les douilles à enfichage (28) alors que le bec d'encliquetage (31) s'enclenche dans la dépression (22),
caractérisée par le fait que le dispositif à encliquetage comporte:
sur la douille à enfichage de l'élément à enfichage (16), un élément de paroi plat (21) pourvu de la dépression (22) réalisée sous la forme d'une encoche, et
une partie plate ménagée à la périphérie du corps à douilles (27), dans le voisinage de laquelle s'étend, dans le sens longitudinal du corps à douilles (27), une languette élastique portant le bec d'encliquetage (31) et maintenue du côté de son extrémité dans la chambre intérieure de l'élément à douille (23),
alors qu'entre la languette (30) et la partie plane ménagée à la périphérie du corps à douilles (27) est prévue une fente (33) dont la largeur (B) est à peu près égale à l'épaisseur de l'élément de paroi plan (21) à introduire dans la fente (33).

2. Liaison par enfichage selon la revendication 1, caractérisée par le fait que le corps à douilles (27) est réalisé, avec l'élément à douille (23) et avec la languette (30), tout en laissant dégagée la chambre intérieure protégée (26), comme une pièce unique de moulage par injection, à la manière d'une pièce coaxiale.

3. Liaison par enfichage selon l'une des revendications 1 ou 2, caractérisée par le fait que la languette (30) est constituée avec une matière plastique.

4. Liaison par enfichage selon l'une des revendications 1 à 3, caractérisé par le fait que la languette (30) est pourvue, au niveau de la surface frontale du corps à douilles (27) d'une butée (32) qui est dirigée vers la paroi intérieure de l'élément à douille (23) de manière que la butée (32) forme pour la languette (30) un second appui distant du premier appui de la languette sur l'élément à douille (23).

5. Liaison par enfichage selon l'une des revendications 1 à 4, caractérisée par le fait que l'élément à douille (23) est pourvu d'un flasque de montage (24) pour le montage sur un appareil.

6. Liaison par enfichage selon l'une des revendications 1 à 5, caractérisée par le fait que le corps à douilles (27) et l'élément à enfichage (26) sont pourvus de combinaisons adaptées à gorges et à nervures.
